# EUROPÄISCHE PATENTSCHRIFT

(11) **EP 0 868 377 B1**
(45) Veröffentlichungstag und Bekanntmachung des Hinweises auf die Patenterteilung: **20.06.2001**
(21) Anmeldenummer: 96941038.0
(22) Anmeldetag: 27.11.1996
(51) Int. Cl.: B65H 1/14, B65H 1/24, B65H 7/00

(54) **VERFAHREN ZUM ZUFÜHREN VON FLACHEN SENDUNGEN ZUR SAUGVEREINZELUNG EINER STOFFEINGABE**
METHOD OF FEEDING FLAT MAIL FOR SEPARATION BY SUCTION OF MATERIAL INPUT
PROCEDE D'ACHEMINEMENT D'ENVOIS PLATS VERS UNE UNITE DE SEPARATION PAR ASPIRATION DES ELEMENTS INTRODUITS

(30) Priorität: 02.12.1995 DE 19545057
(43) Veröffentlichungstag der Anmeldung: 07.10.1998
(73) Patentinhaber: SIEMENS AKTIENGESELLSCHAFT, 80333 München (DE)
(72) Erfinder: SCHAAL, Falk, D-72275 Alpirsbach (DE)
(86) Internationale Anmeldenummer: EP9605233
(87) Internationale Veröffentlichungsnummer: WO9720762

(56) Entgegenhaltungen:
- WO-A-87/02018
- WO-A-93/14475
- FR-A- 2 649 086
- PATENT ABSTRACTS OF JAPAN vol. 017, no. 510 (M-1480), 14.September 1993 & JP 05 132196 A (KONICA CORP), 28.Mai 1993,
- PATENT ABSTRACTS OF JAPAN vol. 94, no. 011 & JP 06 329275 A (RISO KAGAKU CORP), 29.November 1994,

## Beschreibung

Die Erfindung betrifft ein Verfahren zum Zuführen von flachen Sendungen zur Saugvereinzelung einer Stoffeingabe einer Verteilanlage unter Verwendung einer Zuführeinrichtung, vorzugsweise bestehend aus Trennmesser und Unterflurband.

Über das Unterflurband und Trennmesser werden die Sendungen der Saugvereinzelung zugeführt. Bei einem hohen Druck im Sendungsstapel besteht die Gefahr, daß durch Reibkraft zwischen den einzelnen Sendungen Doppelabzüge entstehen. Andererseits ist bei einem zu lockerem Sendungsstapel der Durchsatz relativ gering. Außerdem können die einzelnen Sendungen umkippen, wodurch sich das Abziehverhalten verschlechtert. Aus diesem Grunde muß im Bereich der Vereinzelung ein bestimmter Stapeldruckbereich eingehalten werden.

Um eine erhöhte Reibkraft zwischen der vordersten Sendung und dem Reibriemen der Vereinzelung zu erzielen, ist unter gelochten Reibriemen eine Saugwanne angebracht.

Aus diesem Grunde wird bisher der Stapeldruck von Fühlhebeln und Positionssensoren kontrolliert, die über eine Zweipunktregelung das Unterflurband und das Trennmesser und somit die Sendungszufuhr ein- oder ausschalten. Die Fühlhebel befinden sich hierbei in dem Bereich, in welchem die Sendungen ausgesaugt werden. Dadurch werden die Fühlhebel sowohl durch zu hohen Stapeldruck, als auch durch angesaugte Sendungen betätigt. Dadurch arbeitet die Stapeldruckregelung nicht eindeutig. So können angesaugte Postkarten über die Fühlhebel das Unterflurband bzw. das Trennmesser stoppen, sowohl sich im Sendungsstapel vor der Abzugsstelle eine Lücke bildet. Nachdem alle Sendungen vor dieser Lücke vereinzelt sind, muß die Zuführeinrichtung den Sendungsstapel mindestens um den Betrag der Lücke in Richtung Abzugsstelle weitertransportieren, bis weitere Sendungen vereinzelt werden können. Damit entstehen nach der Vereinzelung in der Transportstrecke größere Lücken und verschlechtern den Durchsatz. Außerdem besteht in diesen Fällen infolge kurzzeitig erhöhten Stapeldrucks eine erhöhte Neigung zu Doppelabzügen.

Ein weiterer Nachteil besteht darin, daß die Fühlhebel Feder-Masse-Systeme darstellen, die während des Betriebes der Saugvereinzelung stark schwingen.

Der im Anspruch 1 angegebenen Erfindung liegt das Problem zugrunde, ein Verfahren zum Zuführen von flachen Sendungen zur Saugvereinzelung einer Stoffeingabe zu schaffen, das die aufgezeigten Mängel des Standes der Technik beseitigt, so daß eine gleichmäßige Zufuhr und Vereinzelung der Sendungsstapel erreicht wird.

Der Vorteil der erfindungsgemäßen Lösung liegt in der Beseitigung des undefinierten Zustandes bei der Regelung der Zuführung zur Saugvereinzelung, bei der ein Stop der Zufuhr sowohl vom zu hohen Stapeldruck als auch von einer einzigen angesaugten Sendung ausgelöst werden konnte.

In einer vorteilhaften Ausführung wird die Dicke der abgezogenen Sendung über die Auslenkung einer Schwenkrolle mittels Drehpotentiometer festgestellt. Die Stapeldruckmessung erfolgt in einer weiteren vorteilhaften Auskleidung der Erfindung an der Zuführeinrichtung über ein gefedertes und gedämpftes Trennmesser und beidseitig des Trennmessers angeordnete Positionssensoren.

In einem Beispiel wird die Erfindung anhand der Zeichnungen näher erläutert.

Dabei zeigen
- Fig. 1: eine Prinzipdarstellung des erfindungsgemäßen Verfahrens
- Fig. 2: eine Prinzipdarstellung des bisherigen Verfahrens

Wie der Fig. 2 zu entnehmen ist, wird der Sendungsstapel SS mittels Unterflurband UB und Trennmesser TM der Saugvereinzelung zugeführt. Für eine erhöhte Reibkraft zwischen der vordersten Sendung und Reibriemen RR zum Abziehen der Sendungen sind diese gelocht ausgeführt und unter den Reibriemen RR befindet sich eine Saugwanne SW. Durch den Unterdruck in der Saugwanne SW wird die vorderste Sendung an die Reibriemen RR gezogen.

Zur Erreichung eines gleichmäßigen Stapeldrucks im Sendungsstapel wird dieser über Fühlhebel FH und Positionssensoren PS kontrolliert, die über eine Zweipunktregelung das Unterflurband UB und das Trennmesser TM ein- und ausschalten. Ein Stop der Zufuhr kann dabei auch durch eine ausgesaugte Sendung ausgelöst werden, obwohl nach dieser Sendung sogar eine Lücke im Sendungsstapel SS vorhanden ist.

Bei der erfindungsgemäßen Lösung gemäß Fig. 1 wird die Dicke jeder abgezogenen Sendung gemessen. Dies erfolgt mittels eines Drehpotentiometers DP an einer Schwenkrolle SR im Übernahmebereich. Die Federsteifigkeit der Schwenkrolle SR ist so hoch gewählt, daß stärkere Schwingungen ausgeschlossen werden können und somit der dynamische Einfluß gering ist. Um die jeweils gemessene Dicke wird das Trennmesser TM bzw. das Unterflurband UB in einem Hauptregelkreis HR nachgefahren.

Bei diesem Regelprinzip können sich jedoch eventuelle Fehler bei der Dickenmessung aufaddieren. Außerdem erkennt das System nicht, ob der Sendungsstapel SS von Anfang an den richtigen Stapeldruck hat. Aus diesem Grunde wird in einem Korrekturregelkreis KR der Stapeldruck überwacht und korrigiert.

Dieser Regelkreis kann wegen seiner wenigen Nachregelungen auf eine statische Regelung beschränkt bleiben.

In dem angeführten Beispiel erfolgt die Stapeldruckregelung über zwei Positionssensoren S1 und S2, die rechts und links neben einem gefederten Trennmesser TM plaziert sind. Ist der Stapeldruck zu hoch, nähert sich das Trennmesser TM dem Positionsmesser S1 der dann schaltet, ist der Stapeldruck zu gering, so schaltet der Positionssensor S2. Damit die beiden Positionssensoren S1 und S2 nicht auf kurzzeitige Druckschwankungen im Sendungsstapel SS reagieren, ist das Trennmesser TM gedämpft.

Durch den Verzicht auf die bisherigen Fühlhebel FH liegen die Sendungen besser an den Reibriemen RR an, wodurch das Abziehverhalten zusätzlich verbessert wird.

## Patentansprüche

1. Verfahren zum Zuführen von flachen Sendungen zur Saugvereinzelung einer Stoffeingabe einer Verteilanlage unter Verwendung einer Zuführeinrichtung, vorzugsweise bestehend aus Trennmesser und Unterflurband,
dadurch gekennzeichnet,
daß innerhalb eines Hauptregelkreises (HR) die Dicke der abgezogenen Sendungen gemessen wird und die Zuführeinrichtung den Sendungsstapel (SS) um diesen Betrag der gemessenen Dicke in Richtung Saugvereinzelung transportiert und daß in einem statischen Korrekturregelkreises (KR) der Stapeldruck außerhalb der Saugvereinzelung gemessen und mittels Bewegung der Zuführeinrichtung im Rahmen des zulässigen Stapeldruckbereiches nachgeregelt wird.

2. Verfahren nach Anspruch 1,
dadurch gekennzeichnet,
daß zur Messung der Dicke der abgezogenen Sendungen die Auslenkung einer Schwenkrolle (SR) im Übernahmebereich ermittelt wird.

3. Verfahren nach Anspruch 1 und 2,
dadurch gekennzeichnet,
daß die Auslenkung der Schwenkrolle (SR) mittels eines Drehpotentiometers (DP) gemessen wird.

4. Verfahren nach Anspruch 1,
dadurch gekennzeichnet,
daß der Stapeldruck an der Zuführeinrichtung ermittelt wird.

5. Verfahren nach Anspruch 1 und 4,
dadurch gekennzeichnet,
daß die Stapeldruckmessung über ein gefedertes und gedämpftes Trennmesser (TM) und beidseitig des Trennmessers (TM) angeordnete Positionssensoren (S1 und S2) erfolgt.

## Claims

1. Method of feeding flat items of mail to the suction separator of a material infeed of a distributing system using a feed device, preferably comprising a separating blade and underfloor belt, characterized in that, within a main regulating circuit (HR), the thickness of the items of mail drawn off is measured and the feed device transports the mail stack (SS) in the direction of the suction separator by the amount of the measured thickness, and in that, in a static correction regulating circuit (KR), a measurement is taken of the stack pressure outside the suction separator and the stack pressure is readjusted within the permissible stack-pressure range by means of movement of the feed device.

2. Method according to Claim 1, characterized in that, for measuring the thickness of the items of mail drawn off, the deflection of a pivoting roller (SR) in the receiving region is determined.

3. Method according to Claims 1 and 2, characterized in that the deflection of the pivoting roller (SR) is measured by means of a rotary potentiometer (DP).

4. Method according to Claim 1, characterized in that the stack pressure at the feed device is determined.

5. Method according to Claims 1 and 4, characterized in that the stack-pressure measurement takes place via a resilient and damped separating blade (TM) and position sensors (S1 and S2) arranged on both sides of the separating blade (TM).

## Revendications

1. Procédé d'acheminement d'envois postaux plats au dispositif d'individualisation par aspiration des éléments introduits d'une installation de tri, en utilisant un dispositif d'acheminement, constitué de préférence d'un couteau de séparation et d'une bande au sol, caractérisé en ce qu'il est mesuré dans une boucle (HR) de régulation principale l'épaisseur des envois postaux retirés et en ce que le dispositif d'acheminement transporte la pile (SS) d'empilage de la distance de l'épaisseur mesurée dans la direction du dispositif d'individualisation par aspiration et en ce que la pression d'empilage à l'extérieur du dispositif d'individualisation par aspiration est mesurée dans une boucle (KR) de régulation de correction statique et rerégulée au moyen d'un déplacement du dispositif d'acheminement dans le cadre de l'intervalle de pression d'empilage admis.

2. Procédé suivant la revendication 1, caractérisé en ce que l'on détermine pour la mesure de l'épaisseur des envois postaux retirés la déviation d'un galet (SR) pivotant dans la zone de prise en charge.

3. Procédé suivant la revendication 1 ou 2, caractérisé en ce que la déviation du galet (SR) pivotant est mesurée au moyen d'un potentiomètre (DP) rotatif.

4. Procédé suivant la revendication 1, caractérisé en ce que la pression d'empilage est déterminée sur le dispositif d'acheminement.

5. Procédé suivant la revendication 1 et 4, caractérisé en ce que la mesure de la pression d'empilage s'effectue par l'intermédiaire d'un couteau (TM) de séparation suspendu sur ressort et amorti et par l'intermédiaire de capteurs (S1 et S2) de position montés de part et d'autre du couteau (TM) de séparation.
